# FASCICULE DE BREVET EUROPEEN

(11) **EP 1 404 605 B1**
(45) Date de publication et mention de la délivrance du brevet: **13.09.2006**
(21) Numéro de dépôt: 02764957.3
(22) Date de dépôt: 09.07.2002
(51) Int. Cl.: B66B 13/16, E05B 65/00

(54) **DISPOSITIF DE VERROUILLAGE D'UNE PORTE PALIERE A DEVERROUILLAGE DE SECOURS INDEPENDANT**
VERRIEGELUNGSVORRICHTUNG FÜR SCHACHTTÜR MIT UNABHÄNGIGER NOTENTRIEGELUNGSVORRICHTUNG
DEVICE FOR LOCKING A LIFT DOOR WITH INDEPENDENT EMERGENCY UNLOCKING

(30) Priorité: 12.07.2001 FR 0109309
(43) Date de publication de la demande: 07.04.2004
(73) Titulaire: Tegur, 69630 Chaponost (FR)
(72) Inventeur: ROBERT, Yves, F-26800 ETOILE SUR RHONE (FR); MAILLER, Fabrice, F-38510 BRANGUES (FR)
(74) Mandataire: Maureau, Philippe
(86) Numéro de dépôt international: PCT/FR2002/002404
(87) Numéro de publication internationale: WO 2003/006354

(56) Documents cités:
- EP-A- 0 506 155
- FR-A- 2 791 081
- JP-A- 61 238 688
- US-A- 4 483 420

## Description

L'invention concerne le domaine technique des dispositifs utilisés pour le verrouillage d'une porte palière de cage d'ascenseur, à battant ou vantail.

Dans le domaine ci-dessus, il est connu de mettre en oeuvre un dispositif de verrouillage formé par une serrure à pêne mobile dont le boîtier est adapté sur un montant du dormant de la porte, de manière que le pêne puisse venir s'engager dans une gâche complémentaire aménagée sur le battant de la porte. Généralement, le mouvement du pêne est commandé par des moyens de manoeuvre qui comprennent un palonnier dont un premier bras est relié au pêne tandis qu'un deuxième bras est relié à une came destinée à être actionnée par des moyens de commande portés par la cabine d'ascenseur. Ainsi le déverrouillage de la serrure n'intervient qu'en présence d'une cabine en regard de la porte, de manière à garantir la sécurité des utilisateurs de l'ascenseur.

Toutefois, dans certaines circonstances, il peut apparaître nécessaire, à un agent de maintenance ou à un pompier, de pouvoir effectuer une ouverture du battant indépendamment de la présence ou non d'une cabine d'ascenseur en regard de la porte.

A cet effet, le dispositif de verrouillage comprend alors des moyens de déverrouillage de secours qui sont le plus souvent constitués par un carré ou un triangle solidaire du palonnier et placé au niveau de l'axe de pivotement de ce dernier. Le triangle se trouve alors accessible depuis l'extérieur du montant de la porte, de sorte qu'un opérateur peut, au moyen d'une clef dite de secours, manoeuvrer en rotation le palonnier et déplacer ainsi en ouverture le pêne de la serrure.

Si de tels moyens de déverrouillage de secours donnent entière satisfaction en ce qui concerne la manoeuvre du pêne indépendamment de la présence ou non d'une cabine d'ascenseur en regard de la porte palière, il doit être remarqué que, dans la mesure où les moyens de verrouillage sont situés sur l'axe du palonnier, il n'est pas possible de différencier au moyen de capteurs une ouverture normale d'un déverrouillage de secours. En effet, quel que soit le mode de déverrouillage, le palonnier et le triangle d'ouverture de secours se déplacent.

Or, une telle différenciation, entre ouverture normale et déverrouillage de secours, peut être nécessaire pour réguler le fonctionnement d'un automate de contrôle de l'ascenseur.

Il apparaît donc le besoin de disposer d'un dispositif de verrouillage qui offre la possibilité de déterminer, au moyen de capteurs, la mise en oeuvre soit des moyens de manoeuvre normaux, soit des moyens de déverrouillage de secours sans qu'il puisse y avoir de confusion entre le mode de déverrouillage normal et le mode d'ouverture de secours.

Afin d'atteindre cet objectif, l'invention concerne un dispositif de verrouillage d'un battant de porte palière de gaine d'ascenseur du type comprenant :
- un boîtier destiné à être adapté sur le donnant de la porte,
- des moyens de verrouillage comprenant un organe de verrouillage mobile entre une position de verrouillage dans laquelle il est destiné à coopérer avec un organe de verrouillage complémentaire porté par le battant et une position de déverrouillage dans laquelle le mouvement du battant est libre,
- des moyens de manoeuvre des moyens de verrouillage destinés à être actionnés par des moyens de commande portés par une cabine d'ascenseur,
- et des moyens de déverrouillage de secours destinés à être manoeuvrés depuis l'extérieur du dormant par un opérateur.

Selon l'invention, le dispositif de verrouillage est caractérisé en ce que les moyens de déverrouillage sont indépendants des moyens de manoeuvre et de l'organe de verrouillage et sont adaptés pour actionner l'organe de verrouillage uniquement dans le sens d'un déverrouillage.

L'invention concerne également une porte comprenant un dormant et un battant. Selon l'invention, cette porte est caractérisée en ce qu'elle comprend en outre un dispositif de verrouillage, selon l'invention, adapté sur le dormant et des moyens d'accès aux moyens de déverrouillage de secours du dispositif de verrouillage selon l'invention.

L'invention vise également à offrir des moyens permettant d'effectuer une mise à niveau de dispositifs de verrouillage préexistants de manière à assurer une indépendance entre les mouvements de l'organe de verrouillage et les mouvements des moyens de déverrouillage de secours.

Ainsi, l'invention vise un dispositif de déverrouillage de secours destiné à être adapté sur un dispositif de verrouillage d'un battant de porte palière de gaine d'ascenseur du type comprenant :
- un boîtier destiné à être adapté sur le dormant de la porte,
- des moyens de verrouillage comprenant un organe de verrouillage mobile entre une position de verrouillage dans laquelle il est destiné à coopérer avec un organe complémentaire porté par le battant et une position de déverrouillage dans laquelle le mouvement du battant est libre.
- des moyens de manoeuvre des moyens de verrouillage destinés à être actionnés par des moyens de commande portés par une cabine d'ascenseur,
- et des moyens de déverrouillage de secours destinés à être manoeuvrés depuis l'extérieur du dormant par un opérateur.

Selon l'invention, ce dispositif de déverrouillage de secours comprend un organe de transmission qui est destiné à être solidaire des moyens de manoeuvre du dispositif de verrouillage sur lequel le dispositif de déverrouillage de secours est adapté. Le dispositif de déverrouillage de secours comprend en outre un organe de déverrouillage de secours qui est indépendant de l'organe de transmission et qui est adapté pour agir sur l'organe de transmission uniquement dans le sens d'un déverrouillage.

Diverses autres caractéristiques ressortent de la description ci-dessous effectuée en référence aux dessins annexés qui montrent différentes formes de réalisation non limitatives de dispositifs de verrouillage selon l'invention.
La figure 1 est une perspective partielle du battant et du dormant d'une porte palière de gaine d'ascenseur mettant en oeuvre un dispositif de verrouillage selon l'invention formant une gâche à ouverture commandée.
La figure 2 est une élévation selon le plan II-II de la figure 1 de la gâche à ouverture commandée, constitutive du dispositif conforme à l'invention.
La figure 3 est une élévation selon le plan III-III du dispositif conforme à l'invention dans une phase intermédiaire de son fonctionnement.
Les figures 4 et 5 sont des figures analogues respectivement aux figures 2 et 3 montrant le dispositif selon l'invention en position de déverrouillage.
Les figures 6 et 7 sont des figures analogues respectivement aux figures 2 et 3 montrant le dispositif selon l'invention en position de verrouillage.
Les figures 8 et 9 sont des perspectives avant et arrière d'une variante de réalisation du dispositif de verrouillage conforme à l'invention tel qu'illustré à la figure 1.
La figure 10 est une perspective montrant une variante de réalisation non limitative des moyens de manoeuvre du dispositif de verrouillage tel qu'illustré aux figures 1 à 9.
Les figures 11 et 12 sont des perspectives avant et arrière d'un dispositif de verrouillage selon l'invention réalisé sous la forme d'une serrure à pêne mobile.
La figure 13 est une perspective d'un dispositif de déverrouillage de secours conforme à l'invention adapté sur une serrure selon l'art antérieur.
La figure 14 est une perspective éclatée du dispositif selon la figure 13.
La figure 15 est une élévation du dispositif selon la figure 13.

L'invention concerne un dispositif de verrouillage à ouverture commandée, désigné dans son ensemble par la référence 1 à la figure 1, destiné à être adapté dans le montant 2 d'un dormant de porte palière de cage d'ascenseur afin d'assurer le verrouillage d'un battant 3 pivotant par rapport au dormant et étant pourvu, au niveau d'une feuillure 4, d'un organe de verrouillage 5 destiné à coopérer avec le dispositif de verrouillage 1.

Selon une première forme de réalisation illustrée aux figures 1 à 9, le dispositif de verrouillage 1 constitue une gâche à ouverture commandée et l'organe de verrouillage 5 forme un pêne destiné à coopérer avec la gâche 1.

Comme le montrent les figures 1 à 3, la gâche 1, constitutive du dispositif de verrouillage selon l'invention, comprend un boîtier 10 qui délimite un empennage 11 de réception du pêne 5. Le boîtier 10 comprend une fenêtre latérale 12 pour le passage du pêne 5 lors de la fermeture ou de l'ouverture du battant 3. Afin de pouvoir maintenir le pêne 5, emprisonné dans l'empennage 11, la gâche 1 comprend, en tant qu'organe de verrouillage, un volet mobile 13 porté par un chariot 14 mobile entre une position d'ouverture de la fenêtre 12, telle qu'illustrée aux figures 4 et 5, et une position de fermeture de la fenêtre 12, telle qu'illustrée aux figures 6 et 7. Afin d'assurer le déplacement du chariot 14 au moins dans le sens d'une ouverture de la fenêtre 12, depuis la position de fermeture à la position d'ouverture complète, la gâche 1 comprend en outre des moyens de manoeuvre 15 du chariot.

Selon l'exemple illustré, les moyens de manoeuvre 15 comprennent une came 16 destinée à être actionnée par des moyens de commande, non représentés, portés par une cabine d'ascenseur, également non représentée, pour agir sur une tringle 17 solidaire du chariot 14.

Afin d'assurer une fermeture automatique de la fenêtre 12 par le volet 13, la gâche 1 comprend également des moyens 20 de rappel du chariot 14 en position de fermeture. La gâche, selon l'exemple illustré, est destinée à être disposée selon une orientation verticale, de manière que le chariot 14 soit mobile entre une position d'ouverture haute et une position de fermeture basse. Les moyens de rappel 20 comprennent alors une masse de rappel 21 solidaire du chariot et destiné à augmenter la masse de l'équipage mobile en translation afin que le chariot 14 revienne en position de fermeture sous l'effet de son poids et de celui de la masse de rappel 21.

La mise en oeuvre d'une masse, en tant que moyens de rappel, présente l'avantage de garantir une force de rappel constante indépendamment de la position du chariot 14. De plus, la masse de rappel 21 est insensible aux phénomènes d'usure ou de vieillissement.

Compte tenu de la mise en oeuvre de moyens de rappel du chariot en position de fermeture, la gâche 1, conforme à l'invention, comprend également des moyens 25 de blocage du mouvement du chariot 14 qui sont destinés à être débloqués par le pêne 5, de manière à ne permettre une fermeture de la fenêtre latérale 12 par le volet 13, qu'en présence du pêne 5 dans l'empennage 11. Les moyens de blocage 25 peuvent être réalisés de toute manière appropriée.

Selon l'exemple illustré, les moyens de blocage 25 comprennent un loquet 26 qui est monté pivotant autour d'un axe sensiblement horizontal 27, de manière à osciller entre une position de blocage telle que plus particulièrement illustrée aux figures 3 et 5 dans laquelle le loquet 26 forme un obstacle aux mouvements du chariot en fermeture, et une position d'effacement dans laquelle mouvement du chariot est libre, comme cela est plus particulièrement illustré à la figure 7.

Comme cela sera expliqué ci-après, le loquet 26 est destiné à être repoussé en position d'effacement par le pêne 5. De plus, le loquet 26 est, de manière préférée, conformé afin de ne pas pouvoir bloquer le mouvement du chariot 14 dans le sens d'une ouverture de la fenêtre. Ainsi, dans l'éventualité où le volet 13 et le chariot 14 se retrouveraient en position de fermeture en l'absence du pêne 5, il reste possible d'ouvrir le volet 13.

Afin de s'assurer d'un placement du loquet 26 en position de blocage en l'absence du pêne 5 dans l'empennage 11, les moyens de blocage 25 comprennent en outre des moyens 28 de rappel du loquet 26 en position de blocage. Selon l'exemple illustré, les moyens de rappel 28 comprennent une masselotte 29 qui est destinée à engendrer un couple de rappel du loquet 26 en position de blocage telle qu'illustrée à la figure 5.

Le fonctionnement de la gâche 1, telle que décrite ci-dessus et à partir de la position de fermeture telle qu'illustrée aux figures 6 et 7, est le suivant.

Lors de l'arrivée d'une cabine d'ascenseur, en regard de la porte mettant en oeuvre la gâche 1, les moyens de commande, portés par la cabine, actionnent la came 16 dans le sens de la flèche F1, ce qui entraîne une montée du chariot 14 et du volet 13 dans le sens de la flèche F2 jusqu'à une position d'ouverture maximale telle qu'illustrée à la figure 5. La fenêtre 12 se trouve alors dégagée et le battant 3 peut être ouvert dans le sens de la flèche F3. L'ouverture du battant 3 entraîne un mouvement du pêne 5, hors de l'empennage 11, dans le sens de la flèche F4. Le loquet 26, qui n'est plus sollicité par le pêne 5, se place alors, sous l'effet des moyens de rappel 28, en position de blocage sur la trajectoire du chariot 14.

Lorsque les moyens de manoeuvre 15 ne sont plus sollicités, le chariot 14, sous l'effet de son poids et de celui de la masse de rappel 21, descend dans le sens de la flèche F5 jusqu'à venir en appui sur l'extrémité du loquet 26, comme cela est illustré à la figure 3. Il doit être remarqué que le loquet 26 présente, à son extrémité, un téton 30 destiné à venir s'engager dans une rainure complémentaire 31 du chariot 14, de sorte que les mouvements du loquet 26 se trouvent verrouillés. En effet, compte tenu de l'engagement du téton 30 dans la rainure 31, il n'est pas possible d'écarter le loquet 26 de sa position de blocage en exerçant une simple pression sur le loquet dans le sens de la flèche F5.

Par ailleurs, il doit être remarqué que, lorsque le chariot se trouve en appui sur l'extrémité du loquet 26, le volet 13 est en dans une position de fermeture partielle de la fenêtre 12, comme cela est illustré aux figures 1 et 3. Dans cette position de fermeture partielle, l'extrémité libre du volet 13 se trouve au voisinage du centre de la fenêtre 12. Ainsi, le pêne 5, lors de son engagement dans la fenêtre 12 dans le sens de la flèche F6, tend à repousser le volet 13 et le chariot 14 dans le sens de la flèche F7. Ce mouvement dégage le téton 30 de la rainure 31 de sorte que le mouvement du loquet 26 se trouve déverrouillé et le loquet peut alors être repoussé par le pêne 5. Afin de favoriser la remontée du volet 13, le pêne 5 présente une partie frontale qui définit une rampe inclinée 32 formant appui pour l'extrémité libre du volet 13. Lorsque le pêne 5 est complètement engagé dans l'empennage 5, le loquet 26 se trouve en position d'effacement, le mouvement du volet 3 et du chariot 14 n'est donc entravé ni par le pêne, ni par le loquet 26. Le volet 13 descend alors, sous l'effet du poids de l'équipage mobile formé par le chariot 14 et la masse 21 jusqu'en position de fermeture complète telle qu'illustrée aux figures 6 et 7. Dans cette position, le pêne 5 se trouve complètement emprisonné dans l'empennage 11, de sorte qu'il n'est plus possible d'ouvrir le battant 3.

Afin de permettre un contrôle de la position du chariot 14, la gâche 1 comprend un capteur ou shunt 35 qui délivre une information binaire indiquant le caractère verrouillé ou non de la gâche 1. Le shunt 35 peut être complété par un deuxième shunt 36 qui délivre une information concernant la fermeture ou non du battant 3, de sorte que le recoupement des informations délivrées par le capteur 35 de fermeture du volet 12 et le shunt 36 de contrôle de la fermeture du battant 3 permettent de vérifier le verrouillage de la gâche 1 en position fermée de la porte.

Afin de pouvoir permettre une ouverture du battant 3 indépendamment de la présence d'une cabine d'ascenseur en regard de la porte, la gâche 1 comprend également des moyens 40 de déverrouillage de secours.

Conformément à une caractéristique essentielle de l'invention, les moyens de déverrouillage de secours 40 sont indépendants des moyens de manoeuvre 15 et du chariot 14. De plus, les moyens de déverrouillage de secours 40 sont conçus afin de ne pouvoir actionner l'ensemble chariot 14 volet 13, formant l'organe de verrouillage de la gâche 1, que dans le sens d'une ouverture du volet 13 et donc d'un déverrouillage.

Selon l'exemple illustré, les moyens de déverrouillage de secours 40 comprennent un pignon 41 destiné à être actionné par une clef de déverrouillage de secours 42 à partir de l'extérieur du montant 2. A cette fin, le montant 2 présente une ouverture 43 formant des moyens d'accès à la partie 44 du pignon 41 destinée à coopérer avec la clef 42.

Selon l'exemple illustré, la partie 44 présente un relief, en triangle, sur lequel la clef 42 vient s'engager. Bien entendu, la partie 44 pourrait posséder une toute autre forme polygonale ou autre en relief ou, au contraire, une forme en creux dans laquelle la clef 42 viendrait s'engager.

Le pignon 41 engrène une crémaillère 44 portée par un tiroir 45 mobile entre une position de repos telle qu'illustrée à la figure 2 et une position de déverrouillage dans laquelle le tiroir 45 repousse le chariot 14 à l'encontre de la force exercée par les moyens de rappel 20. La course de l'organe de déverrouillage de secours formé par le tiroir 45 est alors au moins suffisante pour déplacer le volet 13 et le chariot 14 jusqu'à une position d'ouverture permettant une mise en place ou un armement des moyens de blocage 25 formés par le loquet 26.

La mise en oeuvre des moyens de déverrouillage de secours 40 s'effectue de la manière suivante.

Lorsqu'un opérateur souhaite déverrouiller la gâche 1, indépendamment de la présence ou non d'une cabine d'ascenseur en regard de la porte, il introduit la clef de secours 42 dans l'ouverture 43 du montant de manière à engager la clef 42 sur le triangle 44 du pignon 41. Ensuite, l'opérateur manoeuvre la clef en rotation dans le sens de la flèche F8, ce qui entraîne un déplacement du tiroir 45 dans le sens de la flèche F9. Le tiroir 45 vient alors pousser une tige solidaire du chariot 14 qui se déplace alors dans le sens de la flèche F10. L'opérateur doit poursuivre la rotation de la flèche F8 jusqu'à amener le volet 13 en position d'ouverture totale telle qu'illustrée à la figure 5, de manière à permettre une sortie du pêne 5 hors de l'empennage 11. Lorsque l'opérateur relâche son action et retire la clef 42, le coulisseau et le chariot 14 redescendent sous l'action des moyens de rappel 20 jusqu'en position de blocage des mouvements du chariot tels qu'illustrés à la figure 3. Il doit être remarqué que la position de déverrouillage du tiroir 45 peut être qualifiée d'instable par rapport à la position de repos du tiroir 45 dans la mesure où ce dernier ne peut rester en position de déverrouillage sans une action exercée par l'opérateur au moyen de la clef de déverrouillage 42. Ainsi, les moyens de secours ne peuvent s'opposer, sans action d'un opérateur extérieur, au fonctionnement convenable de la gâche 1.

Par ailleurs, dans la mesure où le tiroir 45 n'est pas relié au chariot 14, les moyens de déverrouillage de secours ne sont pas actionnés lors d'un déverrouillage de la gâche par les moyens de manoeuvre 15. Ainsi, il est possible, en mettant en oeuvre un capteur 46 associé au tiroir 45 de détecter une mise en oeuvre des moyens de déverrouillage de secours. L'information délivrée par le capteur 46 est alors particulièrement fiable, dans la mesure où le capteur 46 n'est sollicité que par les mouvements du tiroir 45, mouvements ne pouvant résulter que d'une action extérieure au moyen d'une clef de secours.

Ainsi, le caractère indépendant des moyens de déverrouillage de secours agencés pour agir sur le chariot 14 et le volet 13 que dans le sens d'un déverrouillage, permet d'obtenir un dispositif de verrouillage fournissant une information absolument fiable en ce qui concerne la mise en oeuvre des moyens de déverrouillage de secours. De plus, la présence des capteurs 35 et 36, sur la gâche conforme à l'invention, permet de contrôler le verrouillage effectif de la porte en position fermée ainsi que d'identifier un mode d'ouverture, normal ou de secours, de la gâche.

Ainsi, après mise en oeuvre des moyens de déverrouillage de secours, la gâche 1 se trouve dans une position d'attente, illustrée aux figures 2 et 3, qui garantit une fermeture et un verrouillage correct du battant lorsque ce dernier est rappelé par des moyens de rappel élastique ou pneumatique équipant son pivot.

En effet, la course du chariot 14, la pente de la rampe 32 du pêne 5 et la force exercée par les moyens de rappel 25 sont déterminés pour que l'effort à exercer par le battant, au niveau du pêne 5 de manière à repousser le volet 13 correspond à la force disponible au niveau du mécanisme de rappel du battant en position de fermeture lorsque ce dernier a une vitesse quasiment nulle au moment de l'engagement du pêne dans la fenêtre 12.

Par ailleurs, le caractère indépendant des moyens de déverrouillage de secours, par rapport aux moyens de manoeuvre normale, autorise la mise en oeuvre de moyens 47 de condamnation du déverrouillage de secours. Les moyens de condamnation comprennent, selon l'exemple illustré, un mécanisme électromagnétique comprenant un verrou asservi en ouverture par un ressort et commandé, en fermeture et blocage du coulisseau 44, par un électroaimant. Lorsque l'électroaimant est activé, le coulisseau 44 ne peut être déplacé pour déverrouiller la gâche. En revanche, lorsque l'électroaimant est désactivé, le mouvement du coulisseau 44 est libre.

Ainsi, il est nécessaire de désactiver les moyens de condamnation pour effectuer un déverrouillage de secours, ce qui fait obstacle à une mise en oeuvre mal intentionnée du déverrouillage de secours.

De plus, dans la mesure où les moyens de condamnation sont asservis en ouverture, les moyens de déverrouillage de secours ne sont pas bloqués en cas d'interruption de l'alimentation électrique.

Selon l'exemple illustré, les moyens de rappel du chariot 14 en position de fermeture de la fenêtre latérale 12, sont constitués par une masse de rappel 21. Toutefois, les moyens de rappel 20 pourraient être réalisés de toute autre manière. Ainsi, la figure 8 illustre une variante de réalisation de la gâche telle que décrite ci-dessus selon laquelle les moyens de rappel 20 sont constitués par un ressort hélicoïdal 48. De même, les moyens 28 de rappel du loquet 26 en position de blocage ne sont pas nécessairement constitués par une masselotte mais peuvent également être réalisés sous la forme d'un ressort 49 tendant à repousser le loquet 26 en position de blocage.

Bien entendu, les moyens de rappel du chariot 14 ou du loquet 26 pourraient être réalisés sous une autre forme et par exemple comprendre un ressort hélicoïdal ou associé à une masse de rappel ou encore un aimant permanent.

Selon une forme préférée de réalisation de la gâche 1 conforme à l'invention, cette dernière est conçue de manière à pouvoir être mise en oeuvre pour la fermeture d'un battant ouvrant à droite ou d'un battant ouvrant à gauche. A cette fin, la gâche 1 présente une conception symétrique. Ainsi, le boîtier 10 comprend en regard de la fenêtre 12 une deuxième fenêtre 50 destinée à permettre le passage du pêne 5. Dans le même sens, le chariot 14 est démontable et présente, à l'opposé du volet 13, un deuxième volet 51. Ainsi, il est possible de retourner le chariot 14, de manière que le volet 51 vienne assurer la fermeture de la fenêtre 50. Le chariot 14 pourrait également porter un deuxième volet formant la deuxième fenêtre 50. Dans le même sens, les moyens de blocage 25 sont démontables et le boîtier comprend un deuxième pivot 53 destiné à recevoir le loquet 26 dans une position symétrique à sa position aux figures 1 à 9, de sorte que les moyens de blocage 25 peuvent assurer leur fonction de blocage lorsque le chariot assure la fermeture de la fenêtre 50 au moyen du volet 51.

Selon l'exemple illustré, les moyens de manoeuvre 15 comprennent une came qui est articulée sur un élément solidaire du boîtier de la gâche 1. Toutefois, conformément à l'invention, les moyens de manoeuvre 15 pourraient être réalisés sous une toute autre forme.

Ainsi, la figure 10 illustre un exemple de réalisation de moyens de manoeuvre mettant en oeuvre une came 54 qui actionne un câble de commande souple 55 disposé dans une gaine 56. Selon cet exemple, le câble est lié au chariot 14 de manière à pouvoir exercer un effort dans le sens d'une traction sur ce dernier pour le déplacer en position d'ouverture mais ne peut pas exercer un effort en sens inverse sur le chariot 14. Les moyens de manoeuvre 15 pourraient également comprendre un électroaimant de manoeuvre ou tout autre système électromagnétique.

Selon les exemples illustrés ci-dessus, le dispositif de verrouillage selon l'invention est réalisé sous la forme d'une gâche à ouverture commandée. Toutefois, le dispositif de verrouillage selon l'invention pourrait être réalisé sous une toute autre forme.

Ainsi, les figures 11 et 12 illustrent un autre exemple de réalisation d'un dispositif de verrouillage conforme à l'invention constituant une serrure, désignée dans son ensemble par la référence 59, dont le boîtier 10 est équipé, en tant qu'organe de verrouillage, d'un pêne 60 mobile entre une position d'extension ou de verrouillage, telle qu'illustrée et une position de rétraction ou de déverrouillage non représentée. Le pêne 60 est destiné à venir s'engager dans un organe de verrouillage complémentaire, non représenté, tel qu'une gâche aménagée dans le battant d'une porte. La serrure 59 comprend, en tant que moyen 15 de manoeuvre du pêne 60, un palonnier 61 pivotant autour d'un axe 62. Le palonnier présente une première branche 63 reliée au pêne 60 et une deuxième branche 64 destinée à être reliée à un organe de manoeuvre, tel que par exemple une came sensiblement analogue à celle représentée à la figure 1, destiné à être actionné par les moyens de commande portés par une cabine d'ascenseur.

Conformément à une caractéristique essentielle de l'invention, la serrure à pêne mobile possède également des moyens 40 de déverrouillage de secours. Selon l'exemple illustré, les moyens de déverrouillage de secours 40 comprennent, en tant qu'organe de déverrouillage, une came 65 équipée de moyens de réception de la clef de déverrouillage de secours 42. La came 65 est destinée à agir sur un bras 66 du palonnier pour déplacer le pêne 60 en position de rétraction ou de déverrouillage. Dans la mesure où la came 65 est en simple contact-appui sur le bras du palonnier 66, la came 65 n'est pas déplacée lors des mouvements du palonnier 66 dans le cadre d'un déverrouillage normal du pêne 60 par les moyens de manoeuvre. De plus, il doit être noté que le chemin de la came 65 est conformé de manière, qu'en position de déverrouillage, la came soit dans un état instable, de sorte qu'elle ne peut s'opposer à un retour en position de verrouillage du pêne 60.

Comme dans le cas de la gâche à ouverture commandée 1, la serrure à ouverture commandée 60 comprend par ailleurs un capteur 67 détectant la manoeuvre de la came 65 et donc des moyens de déverrouillage de secours 40.

Dans les exemples décrits ci-dessus, les moyens de déverrouillage de secours sont mis en oeuvre dans des dispositifs de verrouillage conçus à cet effet. Toutefois, les moyens de déverrouillage de secours selon l'invention peuvent également être mis en oeuvre dans le cadre d'un dispositif de déverrouillage de secours destiné à être adapté sur un dispositif existant de verrouillage à ouverture commandée.

Ainsi, les figures 13 à 15 illustrent un dispositif de déverrouillage de secours 70, adapté sur une serrure 71 à pêne mobile 72 selon l'art antérieur. Une telle serrure 71 comprend généralement un triangle de déverrouillage de secours 73, solidaire d'un organe de manoeuvre du pêne 72, de sorte qu'il existe une réciprocité entre les mouvements du pêne 72 et ceux du triangle 73 de déverrouillage de secours préexistants.

Afin de rendre indépendants les mouvements de déverrouillage de secours des mouvements de déverrouillage normaux, le dispositif de déverrouillage de secours comprend un organe de transmission 74 qui vient s'adapter sur le triangle 73 de manière à être solidaire de ce dernier et des mouvements de manoeuvre du pêne 72. Selon l'exemple illustré, l'organe de transmission 74 forme un bras de levier.

De plus, le dispositif 70 comprend, en tant qu'organe de déverrouillage de secours, une came 75 équipée de moyens 76 de réception de la clef de déverrouillage de secours. Conformément à la caractéristique essentielle de l'invention, la came 75 est indépendante de l'organe ou bras de transmission 74. La came 75 est alors destinée à agir sur le bras 74 pour entraîner une rotation du triangle, de manière à déplacer le pêne 72 en position de rétraction ou de déverrouillage.

Dans la mesure où la came 75 est en simple contact-appui sur le bras 74, il n'y a pas réciprocité entre les mouvements du bras et ceux de la came 75. Afin d'éviter que la came 75 ne puisse faire obstacle aux mouvements du bras 74, une fois la came relâchée, le dispositif de déverrouillage de secours 70 comprend un ressort de rappel 77 de la came 75 en position de repos. Ainsi, la position de déverrouillage de la came 75 est instable tandis que la position de repos de la came est stable.

Afin de détecter une mise en oeuvre du déverrouillage de secours, le dispositif 70 comprend également un capteur 78. Enfin, l'ensemble des éléments constitutifs du dispositif de déverrouillage de secours 70 sont fixés sur le boîtier de la serrure 71 au moyen d'une platine de fixation 79 qui présente une ouverture pour le passage du triangle 76 de manoeuvre de la came 75.

L'invention n'est pas limitée aux exemples décrits ci-dessus et diverses modifications peuvent y être apportées sans sortir de son cadre.

## Revendications

1. Dispositif de verrouillage d'un battant de porte palière de gaine d'ascenseur du type comprenant :
- un boîtier (10) destiné à être adapté sur le dormant (2) de la porte,
- des moyens de verrouillage comprenant un organe de verrouillage (13, 60) mobile entre une position de verrouillage dans laquelle il est destiné à coopérer avec un organe complémentaire (5) porté par le battant et une position de déverrouillage dans laquelle le mouvement du battant (3) est libre,
- des moyens (15) de manoeuvre des moyens de verrouillage destinés à être actionnés par des moyens de commande portés par une cabine d'ascenseur,
- et des moyens (40) de déverrouillage de secours destinés à être manoeuvrés depuis l'extérieur du dormant par un opérateur,
**caractérisé en ce que** le mouvement des moyens de déverrouillage de secours (40) est indépendant de celui des moyens de manoeuvre (15) des moyens de verrouillage et les moyens de déverrouillage de secours sont adaptés pour être actionnés uniquement lors d'une opération de déverrouillage de secours.

2. Dispositif de verrouillage selon la revendication 1, **caractérisé en ce que** :
- les moyens de verrouillage comprennent des moyens (20) de rappel de l'organe de verrouillage (13, 60) en position de verrouillage,
- les moyens de déverrouillage de secours (40) comprennent un organe de déverrouillage qui est destiné à agir sur l'organe de verrouillage (13, 14) à rencontre des moyens de rappel (20) et qui est mobile entre une position de repos stable et une position de déverrouillage instable.

3. Dispositif de déverrouillage selon la revendication 1 ou 2, **caractérisé en ce que** :
- les moyens de verrouillage comprennent, en tant qu'organe de verrouillage, un pêne (60) mobile en translation entre une position d'extension hors du boîtier (10) correspondant à la position de verrouillage et une position de rétraction au moins partielle dans le boîtier, correspondant à la position de déverrouillage,
- les moyens de manoeuvre (15) comprennent un palonnier (61) qui oscille autour d'un axe (62) et dont un bras (63) est relié au pêne (60) et un deuxième bras (64) est relié à un organe de manoeuvre destiné à être actionné par les moyens de commande,
- **en ce que** les moyens de déverrouillage de secours (40) sont adaptés pour agir sur le palonnier dans le sens d'un mouvement du pêne en position de déverrouillage.

4. Dispositif de déverrouillage selon la revendication 1 ou 2, **caractérisé en ce que** :
- les moyens de verrouillage comprennent, en tant qu'organe de verrouillage, un volet (13) porté par un chariot (14) mobile en translation entre une position d'ouverture correspondant à la position de déverrouillage et une position de fermeture, correspondant à la position de verrouillage, d'une fenêtre latérale (12) aménagée dans le boîtier (10) pour le passage d'un pêne (5) porté par le battant,
- les moyens de déverrouillage de secours (40) sont adaptés pour agir sur le chariot (14) dans le sens d'un mouvement d'ouverture de la fenêtre.

5. Dispositif de verrouillage selon l'une des revendications 1 à 4, **caractérisé en ce que** les moyens de déverrouillage de secours (40) comprennent, en tant qu'organe de déverrouillage, une came (65) mobile en rotation et qui comprend, au niveau de son axe de rotation, des moyens de réception d'une clef de déverrouillage de secours (42).

6. Dispositif de verrouillage selon la revendication 4, **caractérisé en ce que** les moyens de déverrouillage de secours (40) comprennent un pignon (48) équipé d'un moyen (44) de réception d'une clef de manoeuvre en rotation (42) et destiné à engrener une crémaillère (44) équipant un tiroir (45) adapté pour pousser le chariot (14) en ouverture.

7. Dispositif de verrouillage selon l'une des revendications 1 à 6, **caractérisé en ce qu'**il comprend des moyens (25) de blocage de l'organe de verrouillage (13), en position déverrouillée, destinés à être débloqués par l'organe de verrouillage complémentaire (5) porté par le battant (3),
et **en ce que** les moyens de déverrouillage de secours (40) sont adaptés pour assurer une course de l'organe de déverrouillage (45, 65) suffisante à un armement des moyens de blocage (25).

8. Dispositif de verrouillage selon l'une des revendications 1 à 7, **caractérisé en ce qu'**il comprend des moyens (46, 67) de détection de la mise en oeuvre des moyens de déverrouillage de secours (40).

9. Dispositif de verrouillage selon la revendication 1, **caractérisé en ce que** les moyens de déverrouillage de secours sont formés par un dispositif de déverrouillage de secours (70) qui est adapté sur le dispositif de verrouillage et qui comprend :
- un organe de transmission (74) solidaire des moyens de manoeuvre de l'organe de verrouillage,
- et un organe de déverrouillage de secours (75) indépendant de l'organe de transmission et adapté pour agir sur l'organe de transmission uniquement dans le sens d'un déverrouillage de l'organe de verrouillage.

10. Dispositif de verrouillage selon l'une des revendications 1 à 9, **caractérisé en ce qu'**il comprend des moyens de condamnation des moyens de déverrouillage de secours.

11. Porte comprenant un dormant et un battant, **caractérisée en ce qu'**elle comprend en outre un dispositif de verrouillage (1, 59) selon l'une des revendications 1 à 10, et des moyens d'accès aux moyens de déverrouillage de secours du dispositif de verrouillage (1, 59).

12. Dispositif de déverrouillage de secours destiné à être adapté sur un dispositif de verrouillage d'un battant de porte, palière de gaine d'ascenseur du type comprenant ;
- un boîtier (10) destiné à être adapté sur le dormant (2) de la porte,
- des moyens de verrouillage comprenant un organe de verrouillage (13, 60) mobile entre une position de verrouillage dans laquelle il est destiné à coopérer avec un organe complémentaire (5) porté par le battant et une position de déverrouillage dans laquelle le mouvement du battant (3) est libre
- des moyens (15) de manoeuvre des moyens de verrouillage destinés à être actionnés par des moyens de commande portés par une cabine d'ascenseur.
- et des moyens (40) de déverrouillage de secours destinés à être manoeuvrés depuis l'extérieur du dormant par un opérateur.
**caractérisé en ce qu'**il comprend :
- un organe de transmission (74) qui est destiné à être solidaire des moyens de manoeuvre du dispositif de verrouillage,
- un organe de déverrouillage (75) de secours qui est indépendant de l'organe de transmission (74), et qui est adapté pour être actionné uniquement lors d'une opération de déverrouillage de secours.

13. Dispositif de déverrouillage de secours selon la revendication 12, **caractérisé en ce que** l'organe de déverrouillage est mobile entre une position de repos et une position de déverrouillage et **en ce qu'**il comprend des moyens de rappel de l'organe de déverrouillage en position de repos.

14. Dispositif de déverrouillage de secours selon la revendication 12 ou 13, **caractérisé en ce que** l'organe de transmission est formé par un bras (74), destiné à être adapté sur les moyens de déverrouillage de secours préexistants, et l'organe de déverrouillage est constitué par une came (75) présentant des moyens de réception (76) d'une clef de déverrouillage de secours.

15. Dispositif de déverrouillage de secours selon l'une des revendications 12 à 14, **caractérisé en ce qu'**il comprend un capteur (78) de détection de la mise en oeuvre du déverrouillage de secours.

## Claims

1. Device for locking a leaf for a landing door of a lift shaft of the type comprising:
- a housing (10) designed to be adapted to the frame (2) of the door,
- locking means comprising a locking member (13, 60) which is mobile between a locked position in which it is designed to cooperate with a complementary member (5) borne by the leaf and an unlocked position in which the movement of the leaf (3) is free,
- means (15) for operating the locking means designed to be actuated by control means borne by a lift car,
- and emergency unlocking means (40) designed to be operated from the outside of the frame by an operator,
**characterised in that** the movement of the emergency unlocking means (40) is independent of that of the means (15) for operating the locking means and the emergency unlocking means are capable of being actuated solely during an emergency unlocking operation.

2. Locking device according to claim 1, **characterised in that**:
- the locking means comprise means (20) for returning the locking member (13, 60) to the locked position,
- the emergency unlocking means (40) comprise an unlocking member which is designed to act on the locking member (13, 14) counter to the return means (20) and which is mobile between a stable resting position and an unstable unlocked position.

3. Unlocking device according to claim 1 or 2,
**characterised in that**:
- the locking means, as a locking member, comprise a bolt (60) which is mobile in translation between an extended position outside the housing (10) corresponding to the locked position and a position at least partially retracted into the housing, corresponding to the unlocked position,
- the operating means (15) comprise a rocker lever (61) which oscillates about an axis (62) and of which one arm (63) is connected to the bolt (60) and a second arm (64) is connected to an operating member designed to be actuated by the control means,
- **in that** the emergency unlocking means (40) are capable of acting on the rocker lever in the direction of a movement of the bolt into the unlocked position.

4. Unlocking device according to claim 1 or 2,
**characterised in that**:
- the locking means comprise, as a locking member, a shutter (13) borne by a carriage (14) which is mobile in translation between an open position corresponding to the unlocked position and a closed position, corresponding to the locked position, of a lateral aperture (12) arranged in the housing (10) for the passage of a bolt (5) borne by the leaf,
- the emergency unlocking means (40) are capable of acting on the carriage (14) in the direction of an opening movement of the aperture.

5. Locking device according to one of claims 1 to 4,
**characterised in that** the emergency unlocking means (40), as an unlocking member, comprise a cam (65) which is mobile in rotation and which comprises, in the region of its axis of rotation, means for receiving a key (42) for emergency unlocking.

6. Locking device according to claim 4, **characterised in that** the emergency unlocking means (40) comprise a pinion (48) provided with a means (44) for receiving a key (42) for operating in rotation and designed to mesh with a rack (44) equipping a slider (45) capable of pushing the carriage (14) open.

7. Locking device according to any of claims 1 to 6,
**characterised in that** it comprises means (25) for blocking the locking member (13), in the unlocked position, designed to be unblocked by the complementary locking member (5) borne by the leaf (3) and **in that** the emergency unlocking means (40) are capable of providing a path for the unlocking member (45, 55) sufficient for setting the blocking means (25).

8. Locking device according to any of claims 1 to 7,
**characterised in that** it comprises means (46, 67) for detecting the implementation of the emergency unlocking means (40).

9. Locking device according to claim 1, **characterised in that** the emergency unlocking means are formed by an emergency unlocking device (70) which is adapted to the locking device and which comprises:
- a transmission member (74) attached to the means for operating the locking member,
- and an emergency unlocking member (75) independent of the transmission member and capable of acting on the transmission member solely in the direction of unlocking the locking member.

10. Locking device according to any of claims 1 to 9,
**characterised in that** it comprises means for blocking the emergency unlocking means.

11. Door comprising a frame and a leaf, **characterised in that** it further comprises a locking device (1, 59) according to any one of claims 1 to 10 and means for accessing the emergency unlocking means of the locking device (1, 59).

12. Emergency unlocking device designed to be adapted to a locking device of a leaf for a landing door of a lift shaft of the type comprising:
- a housing (10) designed to be adapted to the frame (2) of the door,
- locking means comprising a locking member (13, 60) which is mobile between a locked position in which it is designed to cooperate with a complementary member (5) borne by the leaf and an unlocked position in which the movement of the leaf (3) is free.
- means (15) for operating the locking means designed to be actuated by control means borne by a lift car,
- and emergency unlocking means (40) designed to be operated from the outside of the frame by an operator,
**characterised in that** it comprises:
- a transmission member (74) which is designed to be attached to the means for operating the locking device,
- an emergency unlocking member (75) which is independent of the transmission member (74) and which is capable of being actuated solely during an emergency unlocking operation.

13. Emergency unlocking device according to claim 12,
**characterised in that** the unlocking member is mobile between a resting position and an unlocked position and **in that** it comprises means for returning the unlocking member into the resting position.

14. Emergency unlocking device according to claim 12 or 13, **characterised in that** the transmission member is formed by an arm (74) designed to be adapted to the pre-existing emergency unlocking means and the unlocking member is composed of a cam (75) having means (76) for receiving an emergency unlocking key.

15. Emergency unlocking device according to any of claims 12 to 14, **characterised in that** it comprises a sensor (78) for detecting the implementation of the emergency unlocking.

## Patentansprüche

1. Verriegelungsvorrichtung für einen Schwenktür-Flügel eines Aufzugschachtes mit:
• einem Gehäuse (10), das zur Anbringung auf der Einfassung bzw. dem Rahmen (2) der Tür ausgelegt ist;
• Verriegelungsmitteln mit einem Verriegelungselement (13, 60), das beweglich ist zwischen einer Verriegelungsstellung, in der es dazu bestimmt ist, um mit einem von dem Flügel getragenen komplementären Element (5) zusammen zu wirken, und einer Entriegelungsstellung, in der die Bewegung des Flügels (3) frei ist;
• Betätigungsmitteln (15) der Verriegelungsmittel, die dazu bestimmt sind, um durch Steuerungsmittel angetrieben zu werden, die von einer Aufzugskabine getragen werden; und
• Not-Entriegelungsmitteln (40), die dazu bestimmt sind, um von einer Stelle außerhalb des Rahmens durch einen Bediener betätigt zu werden,
**dadurch gekennzeichnet, dass** die Bewegung der Not-Entriegelungsmittel (40) unabhängig von derjenigen der Betätigungsmittel (15) der Verriegelungsmittel ist, und dass die Not-Entriegelungsmittel dazu ausgelegt sind, um nur während eines Not-Entriegelungsvorgangs angetrieben zu werden.

2. Verriegelungsvorrichtung nach Anspruch 1, **dadurch gekennzeichnet, dass**:
• die Verriegelungsmittel Mittel (20) zum Rückstellen des Verriegelungselements (13, 60) in die Verriegelungsstellung aufweisen; und
• die Not-Entriegelungsmittel (40) ein Entriegelungselement aufweisen, das dazu bestimmt, um auf das Verriegelungselement (13, 14) gegen die Rückstellmittel (20) einzuwirken, und das zwischen einer stabilen Ruhestellung und einer instabilen Entriegelungsstellung beweglich ist.

3. Entriegelungsvorrichtung nach Anspruch 1 oder 2, **dadurch gekennzeichnet, dass**:
• die Verriegelungsmittel als Verriegelungselement einen Riegel (60) aufweisen, der durch Verschiebung beweglich ist zwischen einer aus dem Gehäuse (10) ausgefahrenen Stellung, die der Verriegelungsstellung entspricht, und einer in das Gehäuse zumindest partiell eingefahrenen Stellung, die der Entriegelungsstellung entspricht;
• die Betätigungsmittel (15) einen Steuerhebel (61) aufweisen, der um eine Achse (62) verschwenkbar ist und bei dem ein Arm (63) mit dem Riegel (60) verbunden ist und ein zweiter Arm (64) mit einem Betätigungselement verbunden ist, das dazu bestimmt ist, um durch die Steuerungsmittel angetrieben zu werden; und
• die Not-Entriegelungsmittel (40) dazu ausgelegt sind, um auf den Steuerhebel in der Richtung einer Bewegung des Riegels in die Entriegelungsstellung einzuwirken.

4. Entriegelungsvorrichtung nach Anspruch 1 oder 2, **dadurch gekennzeichnet, dass**:
• die Verriegelungsmittel als Verriegelungselement eine Klappe (13) aufweisen, die von einem Schlitten (14) getragen wird, der durch Verschiebung beweglich ist zwischen einer Öffnungsstellung, die der Entriegelungsstellung entspricht, und einer Schließstellung, die der Verriegelungsstellung entspricht, wobei die Klappe einem seitlichen Fenster (12) zugeordnet ist, das in dem Gehäuse (10) für den Durchtritt eines von dem Flügel getragenen Riegels (5) vorgesehen ist; und
• die Not-Entriegelungsmittel (40) dazu ausgelegt sind, um auf den Schlitten (14) in der Richtung einer Öffnungsbewegung des Fensters einzuwirken.

5. Verriegelungsvorrichtung nach einem der Ansprüche 1 bis 4, **dadurch gekennzeichnet, dass** die Not-Entriegelungsmittel (40) als Entriegelungselement einen Nocken (65) aufweisen, der durch Drehung beweglich ist und der an seiner Drehachse Mittel zur Aufnahme eines Not-Entriegelungsschlüssels (42) aufweist.

6. Verriegelungsvorrichtung nach Anspruch 4, **dadurch gekennzeichnet, dass** die Not-Entriegelungsmittel (40) ein Zahnrad (48) aufweisen, das mit einem Mittel (44) zur Aufnahme eines Drehbetätigungsschlüssels (42) ausgestattet ist und dazu bestimmt ist, um mit einer Zahnstange (44) zu kämmen, die an einem Schieber (45) angebracht ist, der zum Schieben des Schlittens (14) in die Öffnungsstellung ausgelegt ist.

7. Verriegelungsvorrichtung nach einem der Ansprüche 1 bis 6, **dadurch gekennzeichnet, dass** sie Mittel (25) zum Festlegen des Verriegelungselements (13) in der entriegelten Stellung aufweist und die dazu bestimmt sind, um durch das von dem Flügel (3) getragene zusätzliche Verriegelungselement (5) gelöst zu werden; und
dass die Not-Entriegelungsmittel (40) dazu ausgelegt sind, um einen Hub des Entriegelungselements (45, 65) zu gewährleisten, der für eine Stärkung der Blockiermittel (25) ausreicht.

8. Verriegelungsvorrichtung nach einem der Ansprüche 1 bis 7, **dadurch gekennzeichnet, dass** sie Mittel (46, 67) aufweist, um die Benutzung der Not-Entriegelungsmittel (40) zu erfassen.

9. Verriegelungsvorrichtung nach Anspruch 1, **dadurch gekennzeichnet, dass** die Not-Entriegelungsmittel durch eine Not-Entriegelungsvorrichtung (70) gebildet sind, die auf der Verriegelungsvorrichtung angebracht ist und aufweist:
• ein Übertragungselement (74), das mit den Betätigungsmitteln des Verriegelungselements verbunden ist; und
• ein Not-Entriegelungselement (75), das von dem Übertragungselement unabhängig ist und dazu ausgelegt ist, um auf das Übertragungselement nur in der Richtung einer Entriegelung des Verriegelungselements einzuwirken.

10. Verriegelungsvorrichtung nach einem der Ansprüche 1 bis 9, **dadurch gekennzeichnet, dass** sie Mittel zum Unterbrechen der Not-Entriegelungsmittel aufweist.

11. Tür mit einem Rahmen bzw. einer Einfassung sowie mit einem Flügel, **dadurch gekennzeichnet, dass** sie außerdem eine Verriegelungsvorrichtung (1, 59) gemäß einem der Ansprüche 1 bis 10 sowie Zugangsmittel zu den Not-Entriegelungsmitteln der Verriegelungsvorrichtung (1, 59) aufweist.

12. Not-Entriegelungsvorrichtung, die zur Anbringung auf einer Verriegelungsvorrichtung eines Schwenktür-Flügels eines Aufzugsschachtes bestimmt ist und aufweist:
• ein Gehäuse (10), das zur Anbringung auf dem Rahmen bzw. der Einfassung (2) der Tür ausgelegt ist;
• Verriegelungsmittel mit einem Verriegelungselement (13, 60), das beweglich ist zwischen einer Verriegelungsstellung, in der es dazu bestimmt ist, um mit einem von dem Flügel getragenen zusätzlichen Element zusammen zu wirken, und einer Entriegelungsstellung, in der die Bewegung des Flügels (3) frei ist;
• Betätigungsmittel (15) der Verriegelungsmittel, die dazu bestimmt sind, um durch von einer Aufzugskabine getragene Steuerungsmittel angetrieben zu werden; und
• Not-Entriegelungsmittel (40), die dazu bestimmt sind, um von einer Stelle außerhalb des Rahmens durch einen Bediener betätigt zu werden,
**dadurch gekennzeichnet, dass** sie aufweist:
• ein Übertragungselement (74), das dazu bestimmt ist, um mit den Betätigungsmitteln der Verriegelungsvorrichtung verbunden zu sein; und
• ein Not-Entriegelungselement (75), das von dem Übertragungselement (74) unabhängig ist und das dazu ausgelegt ist, um nur während eines Not-Entriegelungsvorgangs angetrieben zu werden.

13. Not-Entriegelungsvorrichtung nach Anspruch 12, **dadurch gekennzeichnet, dass** das Entriegelungselement zwischen einer Ruhestellung und einer Entriegelungsstellung beweglich ist und dass es Mittel zum Rückstellen des Entriegelungselements in die Ruhestellung aufweist.

14. Not-Entriegelungsvorrichtung nach Anspruch 12 oder 13, **dadurch gekennzeichnet, dass** das Übertragungselement durch einen Arm (74) gebildet ist, der dazu ausgelegt ist, um auf den schon vorhandenen Not-Entriegelungsmitteln angebracht zu werden, und dass das Entriegelungselement durch einen Nocken (75) gebildet ist, der Aufnahmemittel (76) für einen Not-Entriegelungsschlüssel besitzt.

15. Entriegelungsvorrichtung nach einem der Ansprüche 12 bis 14, **dadurch gekennzeichnet, dass** sie einen Sensor (78) für die Erfassung der Benutzung der Not-Entriegelung aufweist.
